# EUROPÄISCHE PATENTSCHRIFT

(11) **EP 1 047 526 B1**
(45) Veröffentlichungstag und Bekanntmachung des Hinweises auf die Patenterteilung: **25.09.2002**
(21) Anmeldenummer: 99900391.6
(22) Anmeldetag: 12.01.1999
(51) Int. Cl.: B24B 53/075, B24B 53/08

(54) **VORRICHTUNG ZUM ABRICHTEN EINES SCHLEIFSTEINES ZUM SCHLEIFEN EINER LAUFFLÄCHENSTRUKTUR FÜR EINEN SKI**
DEVICE FOR DRESSING A GRINDSTONE TO POLISH THE RUNNING SURFACE STRUCTURE OF A SKI
DISPOSITIF POUR DRESSER UNE MEULE EN VUE DE POLIR LA STRUCTURE DE SEMELLE D'UN SKI

(30) Priorität: 16.01.1998 AT 5298
(43) Veröffentlichungstag der Anmeldung: 02.11.2000
(73) Patentinhaber: Wintersteiger G.m.b.H., 4910 Ried im Innkreis (AT)
(72) Erfinder: AIGNER, Johann, A-4910 Ried (AT); HÖCKNER, Gerald, A-4910 Ried (AT)
(74) Vertreter: Hübscher, Gerhard, Dipl.-Ing.
(86) Internationale Anmeldenummer: AT9900009
(87) Internationale Veröffentlichungsnummer: WO99036227

(56) Entgegenhaltungen:
- EP-A- 0 417 050
- DE-A- 3 719 989
- DE-C- 19 619 401
- US-A- 4 475 319

## Beschreibung

### Technisches Gebiet

Die Erfindung bezieht sich auf eine Vorrichtung zum Abrichten eines Schleifsteines zum Schleifen einer Laufflächenstruktur für einen Ski, bestehend aus einem Drehantrieb für den Schleifstein, aus einem an die Umfangsfläche des Schleifsteines anstellbaren, wenigstens einen Schneideinsatz aufweisenden Abrichtwerkzeug und aus einem Vorschubantrieb zur achsparallelen Relativbewegung des Abrichtwerkzeuges gegenüber dem Schleifstein.

### Stand der Technik

Um einerseits die Reibung zwischen der Lauffläche eines Skis und dem Schnee zu vermindern und anderseits Einfluß auf den sich zwischen der Lauffläche und dem Schnee bildenden Wasserfilm nehmen zu können, werden Skilaufflächen strukturiert. Zu diesem Zweck sind unterschiedliche geometrische Formen der Laufflächenstrukturierung vorgeschlagen worden, die zum Teil unterschiedlichen Verhältnissen Rechnung tragen können. Zur Herstellung der Laufflächenstrukturen, die durch feinverteilte Vertiefungen der Lauffläche gebildet werden, dienen Prägewerkzeuge, die jedoch keine Variation der vorgegebenen Struktur zulassen. Außerdem bildet das verdrängte Material des Laufflächenbelages Randwülste, die in einem zusätzlichen Arbeitsgang abgetragen werden müssen, wenn durch diese Wülste nicht die Fahreigenschaften des Skis beeinträchtigt werden sollen. Dazu kommt noch, daß mit einem Prägewerkzeug hergestellte Laufflächenstrukturen nicht beliebig verfeinert werden können.

Wird zum Bearbeiten der Laufflächen eines Skis ein rotierender Schleifstein eingesetzt, dessen Umfangsfläche gegensinnige Gewinderillen aufweist, so kann mit Hilfe eines solchen Schleifsteines die Lauffläche des Skis mit einer entsprechenden Struktur geschliffen werden, und zwar mit dem Vorteil, daß sich mit Ausnahme eines allfälligen Wachsens oder Kantenpolierens eine Nachbearbeitung der Lauffläche erübrigt. Außerdem wird die mögliche Feinheit der Laufflächenstruktur lediglich durch das Abrichtwerkzeug für den Schleifstein begrenzt, das aus wenigstens einem gegen die Umfangsfläche des Schleifsteines vorragenden Schneideinsatz in Form eines Abziehdiamanten besteht. Zum Abrichten des Schleifsteines ist das Abrichtwerkzeug achsparallel gegenüber dem rotierenden Schleifstein zu bewegen, wobei die relative axiale Vorschubgeschwindigkeit des Abrichtwerkzeuges gegenüber dem Schleifstein im Zusammenhang mit der Drehzahl des Schleifsteines die Steigung der durch den Schneideinsatz in die Umfangsfläche des Schleifsteines geschnittenen Gewinderille bestimmt. Über diese Steigung der Gewinderillen läßt sich auch die Feinheit der Schleifsteinstrukturierung und damit die Feinheit der Strukturierung einer mit einem solchen Schleifstein bearbeiteten Skilauffläche vorgeben. Mit Hilfe der bekannten Abrichtvorrichtungen für Schleifsteine zum Schleifen der Laufflächenstruktur eines Skis kann jedoch im wesentlichen nur die Feinheit der Struktur vorgegeben werden, nicht aber ein an die jeweiligen Anforderungen vorteilhaft angepaßter Strukturverlauf, der von verschiedenen Einflußgrößen, wie Schneeart, Schneetemperatur, Art des Laufflächenbelages, Art des Skis oder das Fahrkönnen des Skibenutzers, abhängt.

### Darstellung der Erfindung

Der Erfindung liegt demnach die Aufgabe zugrunde, eine Vorrichtung zum Abrichten eines Schleifsteines zum Schleifen einer Laufflächenstruktur für einen Ski der eingangs geschilderten Art so auszugestalten, daß Schleifsteine für die Herstellung vielfältiger Strukturformen und -feinheiten zur Berücksichtigung der jeweils vorgegebenen Einflußgrößen rasch und reproduzierbar abgerichtet werden können.

Die Erfindung löst die gestellte Aufgabe dadurch, daß für den Vorschubantrieb und/oder den Drehantrieb eine Steuereinrichtung mit einem über eine Eingabeeinrichtung anwählbaren Steuerprogrammspeicher und mit einer an den Steuerprogrammspeicher angeschlossenen Auswerteschaltung zur programmbedingten Festlegung von lageabhängigen Umschaltpunkten für die Geschwindigkeit des Vorschubantriebes und/oder des Drehantriebes vorgesehen ist.

Die Erfindung geht von der Erkenntnis aus, daß die zwischen den einander kreuzenden, gegensinnigen Gewinderillen verbleibenden, im Grundriß rautenförmigen Stege Reihen bilden, die sich quer zur Umlaufrichtung des Schleifsteines erstrecken und einen vom Verhältnis der Steigungen der einander kreuzenden Gewinderillen abhängigen Winkel mit der Umlaufrichtung einschließen. Bei übereinstimmenden Steigungen der einander kreuzenden Gewinderillen verlaufen die Reihen der rautenförmigen Stege senkrecht zur Umlaufrichtung. Bei unterschiedlichen Steigungen ergibt sich in Abhängigkeit von der Steigungsdifferenz eine entsprechende Neigung dieser Rautenreihen, was einen entsprechend geneigten Verlauf der Laufflächenstrukturierung gegenüber der Skilängsachse zur Folge hat. Werden nun die Steigungen der Gewinderillen in der Umfangsfläche des Schleifsteines im Bereich von axialen Abschnitten des Schleifsteines verändert, so ergeben sich Stegreihen mit zumindest abschnittsweise unterschiedlichen Neigungen gegenüber der Umlaufrichtung mit der Wirkung, daß eine mit einem solchen Schleifstein bearbeitete Skilauffläche ebenfalls eine Struktur mit einem über die Laufflächenbreite unterschiedlich geneigten Verlauf aufweist. Da sich dieser Neigungsverlauf der sich über die Skilänge wiederholenden Strukturabschnitte vor allem auf die Ausbildung des Wasserfilms zwischen der Skilauffläche und dem Schnee auswirkt, kann durch eine vorteilhafte Neigung der sich wiederholenden Strukturabschnitte der Lauffläche für eine günstige, seitliche Wasserverdrängung gesorgt werden. Zu diesem Zweck wird der die Steigung der jeweiligen Gewinderille bestimmenden Steuereinrichtung für den Vorschubantrieb bzw. den Drehantrieb ein Steuerprogrammspeicher zugeordnet, in dem verschiedene Steuerprogramme für vorgegebene Strukturformen der Skilauffläche abgespeichert sind, so daß über die Eingabeeinrichtung lediglich das für eine bestimmte Laufflächenstruktur abgespeicherte Steuerprogramm ausgewählt werden muß, um über die an den Programmspeicher angeschlossene Auswerteschaltung der Steuereinrichtung die Umschaltpunkte für die Geschwindigkeit des Vorschubantriebes bzw. des Drehantriebes vorgeben zu können. Diese Umschaltpunkte werden programmbedingt ermittelt und bestimmten in Abhängigkeit von der axialen Lage die Änderung der Steigung der Gewinderille, die durch das Abziehwerkzeug in die Umfangfläche des Schleifsteines geschnitten wird. Wird beispielsweise die relative Vorschubgeschwindigkeit des Abrichtwerkzeuges gegenüber dem Schleifstein beim Schneiden der gegensinnigen Gewinderillen bei gleicher Ausgangsgeschwindigkeit in der Längsmitte des Schleifsteines um einen vorgegebenen Betrag verringert, so ergibt sich ein V-förmiger Verlauf für die Reihen der rautenförmigen Stege zwischen den einander kreuzenden Gewinderillen. Die Neigung der V-Schenkel dieser Reihen kann durch entsprechende Geschwindigkeitsvorgaben geändert werden, wobei keineswegs symmetrische Verhältnisse vorausgesetzt werden müssen. Die Änderung der Neigung der Strukturen kann zusätzlich aus der axialen Längsmitte des Schleifsteines verlagert werden, um besonderen asymmetrischen Verhältnissen für die Verdrängung des Wasserfilms zwischen Lauffläche und Schnee Rechnung zu tragen, wie dies beispielsweise bei Langlaufskiern von Vorteil sein kann, wenn zufolge einer Schlittschuhschrittechnik sich im Vergleich zu einem Alpinski besondere, unsymmetrische Belastungsverhältnisse ergeben. Selbstverständlich können im Bedarfsfall die Gewinderillen auch eine sich mit dem Drehwinkel kontinuierlich ändernde Steigung aufweisen, um beispielsweise eine wellenförmige Struktur in die Lauffläche schleifen zu können.

Wird die Auswerteschaltung an einen Programmdatenspeicher für über die Eingabeeinrichtung in Abhängigkeit vom jeweils ausgewählten Steuerungsprogramm vorgebbaren Kenndaten für das Steuerungsprogramm angeschlossen, so kann über die vorgebbaren Kenndaten in einfacher Weise auf die Steuerung Einfluß genommen werden, um das Steuerungsprogramm an die jeweils gewünschten Anforderungen anpassen zu können. Über diese Kenndaten können beispielsweise die Neigungsverhältnisse der sich über die Skilänge wiederholenden Abschnitte der Laufflächenstruktur, die Feinheit der Laufflächenstruktur oder eine allfällige Seitenverlagerung der gewählten Struktur eingestellt werden. Diese programmbedingt abgefragten und über die Eingabeeinrichtung eingegebenen Kenndaten werden dann über den Programmdatenspeicher der Auswerteschaltung zur Bestimmung der Geschwindigkeit und der lageabhängigen Umschaltpunkte für die Geschwindigkeit des Vorschubantriebes und/oder des Drehantriebes vorgegeben. Da es lediglich auf die jeweilige Steigung der in die Umfangsfläche des Schleifsteines eingeschnittenen Gewinderillen ankommt, können diese Steigungen entweder über den Vorschubantrieb oder den Drehantrieb gesteuert werden. Es ist aber selbstverständlich auch möglich, eine Steuerung sowohl über den Vorschub- als auch den Drehantrieb vorzunehmen.

Da bei unterschiedlichen Steigungen der Gewinderillen die Änderung der Gewindesteigungen axial festgelegt werden muß, ist eine Lagezuordnung zwischen Abrichtwerkzeug und Schleifstein erforderlich. Diese Lagezuordnung kann konstruktiv einfach dadurch erreicht werden, daß die Steuereinrichtung an entsprechend der axialen Länge des Schleifsteines angeordnete Lageschalter für den Vorschubantrieb angeschlossen ist. Über diese Lageschalter werden der Steuereinrichtung vorgegebene Istlagen für den Vorschubantrieb übermittelt, zwischen denen die Vorschubsteuerung mit ausreichender Genauigkeit ohne eine zusätzliche Lageregelung durchgeführt werden kann. Eine zusätzliche Lageregelung ist selbstverständlich ebenfalls möglich.

### Kurze Beschreibung der Zeichnung

In der Zeichnung ist der Erfindungsgegenstand beispielsweise dargestellt, und zwar wird eine erfindungsgemäße Vorrichtung zum Abrichten eines Schleifsteines zum Schleifen einer Laufflächenstruktur für einen Ski in einem schematischen Blockschaltbild gezeigt.

### Bester Weg zur Ausführung der Erfindung

Gemäß dem dargestellten Ausführungsbeispiel ist der abzurichtende Schleifstein 1 ortsfest gelagert, während das Abrichtwerkzeug 2 auf einem parallel zur Drehachse des Schleifsteines 1 verlagerbaren Schlitten 3 vorgesehen ist. Der Schlitten 3 wird über eine Gewindespindel 4 entlang einer Schlittenführung 5 durch einen Vorschubantrieb 6 bewegt, der als Elektromotor ausgebildet ist. Der Schleifstein 1 wird durch einen Drehantrieb 7 angetrieben, der wie der Vorschubantrieb 6 mit Hilfe einer Steuereinrichtung 8 gesteuert wird. Die Steuerung des Vorschubantriebes 6 und des Drehantriebes 7 kann nach verschiedenen Steuerprogrammen erfolgen, die in einem Steuerprogrammspeicher 9 abgespeichert sind und über eine Eingabeeinrichtung 10 ausgewählt werden können. Die Randbedingungen der einzelnen Steuerprogramme werden durch Kenndaten festgelegt, die über die Eingabeeinrichtung 10 vorgegeben werden können, um das ausgewählte Steuerungsprogramm entsprechend den jeweiligen Anforderungen anpassen zu können. Die vorgebbaren Kenndaten werden über die Eingabeeinrichtung 10 in einen Programmdatenspeicher 11 eingelesen, der diese Kenndaten einer Auswerteschaltung 12 zur Verfügung stellt, die die Führungsgrößen für die Steuerung des Vorschubantriebes 6 bzw. des Drehantriebes 7 ermittelt und die Steuereinrichtung 8 mit diesen Führungsgrößen beaufschlagt. Über die Auswerteschaltung 12 werden somit programmbedingt die jeweiligen Geschwindigkeiten für den Vorschubantrieb 6 bzw. den Drehantrieb 7 sowie die lageabhängigen Umschaltpunkte für allenfalls vorgegebene Geschwindigkeitsänderungen festgelegt. Der Schleifstein 1 kann demnach entsprechend dieser Vorgaben mit Hilfe des Abrichtwerkzeuges 2 bearbeitet werden.

Über einen Lageschalter 13 für den Werkzeugschlitten 3 wird die Startposition für die Anstellung des Abrichtwerkzeuges 2 erfaßt, dessen Schneideinsatz, vorzugsweise ein Abziehdiamant oder ein keramischer Werkstoff, in die Umfangsfläche des Schleifsteines 1 eine Gewinderille schneidet. Die Steigung dieser Gewinderille hängt von der Vorschubgeschwindigkeit des Abrichtwerkzeuges 2 und der Drehzahl des Drehantriebes 7 für den Schleifstein 1 ab. Diese Geschwindigkeiten werden zur Erzielung einer bestimmten Steigung der Gewinderille über die Steuereinrichtung 8 in Abhängigkeit vom ausgewählten Steuerungsprogramm und den gewählten Randbedingungen vorgegeben. Sind programmbedingt Änderungen der Steigung der Gewinderille vorgesehen, so wird beispielsweise die Vorschubgeschwindigkeit des Schlittens 3 beim Erreichen des der Steuereinrichtung 8 vorgegebenen Umschaltpunktes geändert. Die axiale Lage des Schlittens 3 wird dabei über einen Drehschrittgeber 14 des Vorschubantriebes 6 erfaßt. Der Zählstand eines an den Drehschrittgeber 14 angeschlossenen Zählers, der über den Lageschalter 13 auf einen vorgegebenen Zählstand gesetzt wird, gibt die axiale Lage des Schlittens 3 an, so daß über diese Lageerfassung die lageabhängigen Umschaltpunkte für die Geschwindigkeit des Vorschubantriebes 6 einfach angesteuert werden können. Der Vorschubantrieb 6 wird nach den programmbedingten Geschwindigkeitsänderungen am Ende der Vorschubstrecke abgeschaltet, die durch den Lageschalter 15 überwacht wird, der den Zähler für die Drehschritte zum Ausgleich allfälliger Fehler wieder auf einen vorgegebenen Wert setzt. Nach einer Umkehr der Vorschubrichtung wird eine zweite, gegensinnige Gewinderille in die Umfangsfläche des Schleifsteines 1 geschnitten, und zwar in Abhängigkeit von der bereits eingeschnittenen Gewinderille, um die Umfangsfläche des Schleifsteines 1 mit einer vorgegebenen Struktur aus nebeneinandergereihten, rautenförmigen Stegen zu versehen. Die Umschaltpunkte für die Änderung der Vorschubgeschwindigkeit werden wieder über die Steuereinrichtung 8 bewirkt, die für eine programmbedingte Abrichtung des Schleifsteins 1 sorgt, um mit Hilfe dieses Schleifsteins 1 eine Skilauffläche mit einer ausgewählten Struktur schleifen zu können.

Die Erfindung ist selbstverständlich nicht auf das dargestellte Ausführungsbeispiel beschränkt. So könnte beispielsweise der Schleifstein 1 mit seinem Drehantrieb 7 über einen Schlitten gegenüber dem unverschiebbar gehaltenen Abrichtwerkzeug 2 verfahren werden, da es lediglich auf eine axiale Relativbewegung des Abrichtwerkzeuges 2 gegenüber dem Schleifstein 1 ankommt, um in den drehenden Schleifstein 1 eine Gewinderille einschneiden zu können. Darüber hinaus könnte das Abrichtwerkzeug mit einem gesteuerten Anstellantrieb ausgerüstet werden, so daß über die Tiefe der Gewinderillen eine zusätzliche Gestaltungsmöglichkeit für die zu schleifenden Laufflächenstrukturen erzielt wird. Abgesehen davon könnten die Lageschalter 13, 15 auch der Auswerteschaltung 12 zugeordnet werden, wie dies in der Zeichnung strichliert angedeutet ist. In diesem Fall werden die jeweiligen Endpunkte für die Lageregelung des Schlittens 3 der Steuereinrichtung 8 über die Auswerteschaltung 8 vorgegeben. Desweiteren könnte der Schneideinsatz des Abrichtwerkzeuges 2 durch einen zusätzlichen Stelltrieb gegenüber der zu schneidenden Gewinderille ausgerichtet werden, um zusätzliche Effekte sicherzustellen. Eine andere Gestaltungsmöglichkeit ergibt sich, wenn der Schleifstein während des Schleifens einer oszillierenden Bewegung unterworfen wird.

Schließlich ist festzuhalten, daß Schleifsteine 1 für unterschiedliche Skiarten in gleicher Art abgerichtet werden können, wobei naturgemäß hinsichtlich der auszuwählenden Laufflächenstruktur auf die jeweilige Skiart Bedacht genommen werden muß, weil diesbezüglich z. B. Alpinskier andere Anforderungen als Snowboards, Langlaufskier oder Sprungskier stellen.

## Patentansprüche

1. Vorrichtung zum Abrichten eines Schleifsteines (1) zum Schleifen einer Laufflächenstruktur für einen Ski, bestehend aus einem Drehantrieb (7) für den Schleifstein (1), aus einem an die Umfangsfläche des Schleifsteines (1) anstellbaren, wenigstens einen Schneideinsatz aufweisenden Abrichtwerkzeug (2) und aus einem Vorschubantrieb (6) zur achsparallelen Relativbewegung des Abrichtwerkzeuges (2) gegenüber dem Schleifstein (1), **dadurch gekennzeichnet, daß** für den Vorschubantrieb (6) und/oder den Drehantrieb (7) eine Steuereinrichtung (8) mit einem über eine Eingabeeinrichtung (10) anwählbaren Steuerprogrammspeicher (9) und mit einer an den Steuerprogrammspeicher (9) angeschlossenen Auswerteschaltung (12) zur programmbedingten Festlegung von lageabhängigen Umschaltpunkten für die Geschwindigkeit des Vorschubantriebes (6) und/oder des Drehantriebes (7) vorgesehen ist.

2. Vorrichtung nach Anspruch 1, **dadurch gekennzeichnet, daß** die Auswerteschaltung (12) an einen Programmdatenspeicher (11) für über die Eingabeeinrichtung (10) in Abhängigkeit vom jeweils ausgewählten Steuerungsprogramm vorgebbaren Kenndaten für das Steuerungsprogramm angeschlossen ist.

3. Vorrichtung nach Anspruch 1 oder 2, **dadurch gekennzeichnet, daß** die Steuereinrichtung (8) an entsprechend der axialen Länge des Schleifsteines (1) angeordnete Lageschalter (13, 15) für den Vorschubantrieb (6) angeschlossen ist.

## Claims

1. Apparatus for truing a grinding wheel (1) for grinding a running surface structure for a ski, consisting of a rotary drive (7) for the grinding wheel (1), of a truing tool (2) which is adapted to be set against the peripheral surface of the grinding wheel (1) and which comprises at least one cutting insert, and of a feed drive (6) for the axis-parallel relative movement of the truing tool (2) with respect to the grinding wheel (1), **characterised in that** there is provided for the feed drive (6) and/or the rotary drive (7) a control device (8) comprising a control program memory (9) selectable via an inputting device (10) and with an evaluating circuit (12) which is connected to the control program memory (9) for program-conditional fixing of position-dependent changeover points for the speed of the feed drive (6) and/or of the rotary drive (7).

2. Apparatus according to claim 1, **characterised in that** the evaluating circuit (12) is connected to a program data memory (11) for characteristic data for the control program which can be preset via the inputting device (10) in dependence on the respectively selected control program.

3. Apparatus according to claim 1 or 2, **characterised in that** the control device (8) is connected to position switches (13, 15) for the feed drive (6) which are disposed according to the axial length of the grinding wheel (1).

## Revendications

1. Dispositif pour dresser une meule (1) devant polir une structure de surface de défilement pour un ski, composé d'un entraînement en rotation (7) pour la meule (1), d'un outil de dressage (2), présentant au moins un insert de coupe, pouvant être calé angulairement sur la surface périphérique de la meule (1), et d'un entraînement d'avancement (6) pour assurer le déplacement relatif, parallèle à l'axe, de l'outil de dressage (2) par rapport à la meule (1), **caractérisé en ce que**, pour l'entraînement d'avancement (6) et/ou l'entraînement en rotation (7), est prévu un dispositif de commande (8) avec une mémoire de programme de commande (9) pouvant être sélectionnée par l'intermédiaire d'un dispositif d'entrée (10), et avec un circuit d'évaluation (12) raccordé à la mémoire de programme de commande (9) pour assurer la détermination, d'après le programme, de points de commutation, dépendant de la position, concernant la vitesse de l'entraînement d'avancement (6) et/ou de l'entraînement en rotation (7).

2. Dispositif selon la revendication 1, **caractérisé en ce que** le circuit d'évaluation (12) est raccordé à une mémoire de données de programme (11) pour des données caractéristiques pour le programme de commande, données pouvant être prédéterminées, par l'intermédiaire du dispositif d'entrée (10), en fonction du programme de commande chaque fois sélectionné.

3. Dispositif selon la revendication 1 ou 2, **caractérisé en ce que** le dispositif de commande (8) est raccordé à des interrupteurs de position (13, 15), disposés de manière correspondante à la longueur axiale de la meule (1), pour l'entraînement d'avancement (6).
